# EUROPÄISCHE PATENTSCHRIFT

(11) **EP 1 007 411 B1**
(45) Veröffentlichungstag und Bekanntmachung des Hinweises auf die Patenterteilung: **14.08.2002**
(21) Anmeldenummer: 98924284.7
(22) Anmeldetag: 06.05.1998
(51) Int. Cl.: B65B 25/14, B65B 59/02

(54) **VORRICHTUNG ZUR AUTOMATISCHEN BÜNDELUNG VON BLATTGUT**
DEVICE FOR AUTOMATIC BUNDLING OF SHEETS
DISPOSITIF POUR LA MISE EN PAQUETS AUTOMATIQUE DE PRODUITS EN FEUILLES

(30) Priorität: 07.05.1997 DE 19719239
(43) Veröffentlichungstag der Anmeldung: 14.06.2000
(73) Patentinhaber: Giesecke & Devrient GmbH, 81677 München (DE)
(72) Erfinder: FRANK, Ulrich, D-82223 Eichenau (DE); STOLL, Rainer, D-80796 Müchen (DE); LINCK, Ralf, D-81539 München (DE); KRONBAUER, Hermann, D-85609 Aschheim (DE)
(74) Vertreter: Klunker . Schmitt-Nilson . Hirsch
(86) Internationale Anmeldenummer: EP9802672
(87) Internationale Veröffentlichungsnummer: WO9850272

(56) Entgegenhaltungen:
- EP-A- 0 304 978
- DE-A- 4 206 968
- US-A- 5 433 061

## Beschreibung

Die Erfindung betrifft eine Vorrichtung zum automatischen Bündeln von Blattgut gemäß dem Oberbegriff des Anspruchs 1.

In der US 3,996,728 ist eine solche Vorrichtung für Papierbögen beschrieben, bei der die Papierbögen zwischen zwei Förderbändern, die synchron angetrieben werden, zu zwei im gleichen Abstand wie die Förderbänder parallel angeordneten Platten transportiert werden. Der Abstand zwischen den Förderbändern entspricht dabei der Stapelhöhe. Dadurch, daß die obere Platte höhenverstellbar ist, kann der Abstand zwischen den Platten entsprechend der Höhe des zugeführten Stapels eingestellt werden. Bevor die Papierbögen die Plattenebene erreichen, bewegen sich die Platten in Richtung einer senkrecht zu der Plattenebene verlaufenden Folie. Dabei trifft der von den Förderbändern zwischen den Platten geführte Papierbogenstapel auf die Folie, wodurch die Folie mit dem Stapel mitgeführt wird. Anschließend wird der Papierbogenstapel aus der Plattenebene hinausbefördert, wobei die Folie auf das richtige Stapelformat zugeschnitten wird. Der Papierbogenstapel wird anschließend über eine separate Transportstrecke einer Vorrichtung zugeführt, die die beiden Folienenenden zusammenführt und miteinander verbindet. Dadurch ist die bekannte Verpackungsvorrichtung in ihren Abmessungen relativ groß. Weiterhin bietet die bekannte Verpackungsvorrichtung bei der Verarbeitung von Blattgutstapeln, die eine unterschiedliche Höhe aufweisen, keine ausreichende Flexibilität, da der Abstand zwischen den Förderbändern und somit die maximale Stapelhöhe zwischen den Förderbändern fest vorgegeben ist.

Aus der US-5,433,061 und EP-A-304 978 (entspricht dem Oberbegriff des Anspruchs 1) sind Vorrichtungen zur automatischen Bündelung von Blattgut bekannt, bei denen das zu bündelnde Blattgut paßgerecht zwischen zwei Transportbändern erfaßt und senkrecht auf eine von einer Einrichtung zugeführte Folie zubewegt wird. Dabei wird der Blattgutstapel mit der Folie teilweise umlegt und gleichzeitig einer Transporteinrichtung bestehend aus zwei parallel zueinander und übereinander angeordneten Förderbändern zugeführt. Die Transporteinrichtung positioniert den Blattgutstapel zu einer Banderoliereinrichtung derart, daß die Folie von der Banderoliereinrichtung um das rückseitige Ende des Stapels geführt und zu einer Banderole verbunden wird, wodurch ein gebündelter Blattgutstapel erhalten wird.

Der Erfindung liegt die Aufgabe zugrunde, eine Vorrichtung der eingangs genannten Art vorzuschlagen, die platzsparend ausgebildet ist und eine hohe Flexibilität bei der Bündelung verschiedener Stapelformate bietet.

Diese Aufgabe wird durch die im kennzeichnenden Teil des Anspruchs 1 angegebenen Merkmale gelöst.

Erfindungsgemäß wird das zu bündelnde Blattgut auf einem höhenverstellbaren Hubtisch paßgerecht übereinander abgelegt. Das zu bündelnde Blattgut wird dann als Stapel zwischen zwei parallel zueinander angeordneten Förderbändern eingeklemmt, wobei der Abstand zwischen den Förderbändern an das jeweilige Stapelformat bzw. an die Höhenposition des Hubtisches durch eine automatische Höhenverstellung der Förderbänder anpaßbar ist. Dies ermöglicht einen Ausgleich von Differenzen in der Stapelhöhe, die beispielsweise durch Qualitätsunterschiede des Blattguts bedingt sind. Beispielsweise kann bei Banknoten aufgrund ihres unterschiedlichen Zustands (stark verschmutzt oder nur gering verschmutzt) die Stapelhöhe bei gleicher Anzahl der zu bündelnden Banknoten stark abweichen. Weiterhin ermöglicht die Klemmung des Blattgutstapels zwischen den Förderbändern eine exakte Positionierung des Blattguts, während dieses banderoliert wird. Dadurch, daß die Förderbänder einerseits zur Fixierung des zu bündelnden Blattguts und andererseits zum Transport des gebündelten Blattguts zwecks weiterer Verarbeitung genutzt werden, kann ein kompakter Aufbau der Bündelungsvorrichtung erreicht werden, wobei der Banderolierer, der die Folie um den zwischen den Förderbändern positionierten Blattgutstapel führt und zu einer Banderole verbindet, platzsparend zwischen der zugeführten Folie und den Förderbändern angeordnet werden kann.

Das Blattgut wird entweder gegen eine gegenüber angeordnete Platte gedrückt, bis eine definierte Preßkraft erreicht ist, oder wahlweise kann das Blattgut auch als Stapel mit einer bestimmten gewünschten Höhe auf dem Hubtisch abgelegt werden, ohne daß das Blattgut mit einer vorher definierten Preßkraft zusammengepreßt wird. Der Blattgutstapel wird dann von den Förderbändern eingezogen, wobei die Höhenverstellung mit Hilfe eines Näherungsschalters den Abstand zwischen den Förderbändern so nachregelt, daß ein stufenloser Kanal zwischen dem Hubtisch und einem Förderband entsteht. Dadurch, daß durch die Höhenverstellung die Länge des Zahnriemens für den Antrieb der Förderbänder nicht verändert wird, kann diese während des Betriebs der Förderbänder ohne Bedienereingriff erfolgen. Die Höhenverstellung der Förderbänder und auch des Hubtisches ermöglicht somit eine Verarbeitung unterschiedlicher Blattgutformate, die sich insbesondere hinsichtlich ihrer Stapelhöhe unterscheiden. Auch können unterschiedliche Folienbreiten zur Bündelung des Blattguts verwendet werden und auch eine Verstellung der Folienlage ist möglich.

Weitere vorteilhafte Weiterbildungen der Erfindung sind der Beschreibung anhand der Figuren und den abhängigen Ansprüchen entnehmbar.

Im folgenden wird die Erfindung anhand der Figuren näher erläutert. Es zeigen:
- Fig. 1: die Bündelungsvorrichtung in einer Seitenansicht,
- Fig. 2: den Antrieb und die Höhenverstellung der Förderbänder,
- Fig. 3: die Funktionsweise eines Übergabefaches,
- Fig. 4a - 4g: den Funktionsablauf der Bündelungsvorrichtung,
- Fig. 5: eine Seitenansicht des Schweißbalkens der Banderoliereinrichtung.

Die Fig. 1 zeigt in einer Seitenansicht schematisiert die Vorrichtung zur Bündelung von Blattgut. Nachfolgend wird die Bündelung des Blattguts beispielsweise anhand von Banknoten 10 beschrieben, die als loses Blattgut paßgerecht übereinander auf einem höhenverstellbaren Hubtisch 20 abgelegt sind. Selbstverständlich können die Banknoten auch in Form von einzelnen banderolierten Päckchen, die paßgerecht übereinander liegen, dem Hubtisch zugeführt werden. Gegenüber dem Hubtisch 20 befindet sich eine Platte 22, die hier in der Andruckposition dargestellt ist. Die Platte 22 ist verschiebbar ausgeführt und kann von der hier gezeigten Andruckposition aus der Ebene des Hubtisches 20 hinaus bewegt werden, so daß der Hubtisch 20 von oben mit den Banknoten beschickt werden kann. Vor der Bündelung der Banknoten bewegt sich der Hubtisch 20 in Richtung der Platte 22, wodurch der Stapel von Banknoten zusammengedrückt wird. Der Hubtisch 20 ist mit einem hier nicht dargestellten pneumatischen Zylinder verbunden, der federnd gelagert ist. Beim Zusammendrücken der Banknoten wird z. B. eine Druckfeder zusammengedrückt, die nach Erreichen einer definierten Preßkraft auf den Banknotenstapel einen Mikroschalter auslöst, wodurch der Hubtisch pneumatisch abgebremst wird. Ein Ausschieber 21, der seitlich von dem Hubtisch 20 angeordnet ist, fährt zwischen hier nicht dargestellten Kammschlitzen durch den Hubtisch hindurch, wobei der Ausschieber jedoch kurz vor dem Schweißbalken und dem Andruckstempel stehen bleibt.

Zur Bündelung der Banknoten wird eine Folie 40 über die Führungselemente 31, 33 von den Folienrollen 30 und 32 in Endlosform in einer parallel zu der Vorderkante des Banknotenstapels 10 verlaufenden Ebene zugeführt. Die Führungselemente 31 und 33 sind hierbei verschiebbar, wodurch eine Verstellung der Folienlage möglich ist. Zur Bündelung können beispielsweise Folien mit einer Breite von z. B. 75 bis 106 mm verwendet werden. Nach dem Schweißbalken 35 und dem gegenüber angeordneten Andruckstempel 34 sind zwei Förderbänder 50 bzw. 60 parallel zueinander angeordnet. Die Förderbänder 50 und 60 sind hierbei über die Umlenkrollen 51 und 52 bzw. 61 und 62 geführt. Die Förderbänder 50 und 60 werden synchron angetrieben, wobei der Antrieb hier jedoch nicht dargestellt ist. Der Abstand des unteren Förderbandes 60 zu dem oberen Förderband 50 kann mittels nicht dargestellter Spindel zum Ausgleich von Höhendifferenzen bei den Banknotenstapeln verstellt werden. Zur Übergabe des Banknotenstapels an die Förderbänder 50 und 60 wird das untere Förderband 60 so positioniert, daß ein stufenloser Kanal zwischen dem Hubtisch 20 und dem Förderband 60 entsteht. Dies erfolgt automatisch mit Hilfe eines hier nicht dargestellten Näherungsschalters. Das obere Förderband 50 bzw. das untere Förderband 60 liegen auf einem angefederten Rollenbett 53 bzw. 63 auf, damit der Transport des Blattgutstapels im geklemmten Zustand möglich ist. Auch werden so geringe Unterschiede in der Dicke des Stapels ausgeglichen, was den sicheren Transport gewährleistet. Die Förderbänder 50, 60 können den gebündelten Banknotenstapel zu einem optionalen Übergabefach 70 transportieren. Das Übergabefach 70 ist z. B. um die Drehachsen D1 und D2 drehbar. Durch den aktiven Transport mit Hilfe der Förderbänder 50, 60 kann die Bündelungsvorrichtung vollständig leergefahren werden. In Fig. 1 ist die Transportebene beispielsweise so dargestellt, daß diese horizontal verläuft. Selbstverständlich kann diese auch schräg verlaufen, wobei jedoch der Banknotenstapel immer senkrecht zur Transportebene zugeführt wird.

Fig. 2 zeigt schematisiert in einer Seitenansicht den Antrieb 80 für die Förderbänder 50 und 60. Position 81 bezeichnet hierbei die Antriebsscheibe für den Zahnriemen 88, der über die Umlenkrollen 82 auf eine Rolle 83 des oberen Förderbandes und eine Rolle 85 des unteren Förderbandes und auf eine Exzenterspannrolle 84 geführt ist. Position 86 und 87 zeigen jeweils ein Zahnrad zum Antrieb des unteren Förderbandes 60, welches synchron mit dem oberen Förderband 50 angetrieben wird. Das untere Förderband 60 ist höhenverstellbar, wobei die Zahnriemenlänge jedoch nicht verändert wird. Dadurch ist eine Höhenverstellung während des Betriebs der Förderbänder ohne einen Bedienereingriff möglich.
Fig. 3 zeigt als Blockschaltbild die Funktion des Übergabefaches 70. Ein Getriebemotor 71 mit beispielsweise einer Untersetzung von ca. 1 : 350 treibt ein auf einer Welle 72 angeordnetes Kegelradpaar 73, 74 an. Der Antriebsweg des Motors wird von dem Kegelradpaar 73, 74 zu einem Schwenkarm 75 übertragen. Durch die Drehung der Welle 72 um die erste Drehachse D1 wird der Bankotenstapel auf die Banknotenseitenkanten gestellt. Sobald die Welle 72 auf Anschlag ist, dreht der Motor 71 den Schwenkarm 75 um die zweite Drehachse D2. Eine Gasdruckfeder 78 ist hierbei über ein Gestänge 77 und einen Hebel 76 mit dem Schwenkarm 75 verbunden. Die Drehbewegungen D1 und D2 laufen hierbei sequentiell ab, da die zweite Drehbewegung D2 mittels der Gasdruckfeder 78 solange gehemmt wird, bis die Drehbewegung D1 abgeschlossen ist. Die zweite Drehbewegung D2 verläuft hierbei als Relativbewegung der Kegelräder 73 und 74 gegeneinander. Bei der zweiten Drehbewegung D2 hält der Motor den Schwenkarm 75 solange auf Anschlag, bis der Banknotenstapel entladen ist. Ein hier nicht dargestellter Mikroschalter stellt die obere Position des Übergabefaches sicher.

Fig. 4a - 4f zeigen den Funktionsablauf der erfindungsgemäßen Vorrichtung. Fig. 4a zeigt, wie das Blattgut 10 vom Hubtisch 20 gegen die Platte 22 gedrückt wird. Das untere Förderband 60 wird daraufhin automatisch so nachgeregelt, daß ein stufenloser Kanal zwischen dem Hubtisch und dem unteren Förderband entseht. Hierzu ist kein Bedienereingriff erforderlich.

Fig. 4b zeigt den Ausschieber 21, wie dieser den Blattgutstapel 10 an die Förderbänder 50 und 60 übergibt. Der Ausschieber 21 bleibt hierbei kurz vor dem Schweißbalken 35 und dem Andruckstempel 34 stehen. Durch die vom Ausschieber 21 ausgeführte Bewegung trifft der Banknotenstapel 10 auf die Folie 40 und wird mit dieser teilweise umlegt. Der Banknotenstapel 10 wird mit der ihn teilweise umgebenden Folie 40 zwischen den Förderbändern 50 und 60 eingeklemmt. Der Resteinzug des Banknotenstapel erfolgt dann durch die Förderbänder, bis der Banknotenstapel sich unmittelbar nach dem Schweißbalken 35 und dem gegenüber angeordneten Andruckstempel 34 befindet, wie dies in Fig. 4c dargestellt ist. Durch eine hier nicht dargestellte Lichtschranke kann beispielsweise die richtige Referenzposition vor dem Zusammenführen und Verbinden der Folie 40 festgestellt werden. Ist dies der Fall, so bewegt sich der Andruckstempel 34 in Richtung des Schweißbalkens 35, wodurch die Folie 40 zwischen dem Andruckstempel 34 und dem Schweißbalken 35 zu einer Banderole 41 verbunden und diese von der Folie abgetrennt wird, wie dies in Fig. 4d gezeigt ist. Der gebündelte Banknotenstapel 11 kann hierbei teilweise oder auch ganzflächig von der Banderole 41 umgeben sein.

Fig. 4e zeigt den von den Förderbändern 50 und 60 zu einem Übergabefach 70 transportierten gebündelten Banknotenstapel 11. Das Übergabefach führt hierbei eine erste Drehung um die Drehachse D1 aus, wodurch der gebündelte Banknotenstapel 11 auf die Banknotenseitenkanten gestellt wird, wie dies in Fig. 4f dargestellt ist. Sobald die erste Drehbewegung um die Drehachse D1 beendet ist, wird eine zweite Drehbewegung um die Drehachse D2 eingeleitet. Durch diese zweite Drehbewegung wird der Banknotenstapel 11 parallel an ein Transportband 90 übergeben, wie dies in Fig. 4g dargestellt ist. Durch die zweite Drehbewegung D2 bildet das Übergabefach eine schiefe Ebene, wodurch der Banknotenstapel 11 auf das Transportband 90 rutscht. Die Rückstellbewegung des Übergabefaches erfolgt in umgekehrter Reihenfolge und ist hier nicht dargestellt.

Die in Fig. 5 dargestellte seitliche Detailansicht des Schweißbalkens 35 zeigt eine im Querschnitt U-förmige Ausbildung. Dabei bilden die beiden Schenkel jeweils Niederhalter 36, zwischen denen der beheizbare Sickendraht 37 angeordnet ist. Der Sickendraht 37 ist auf einem Drahthalter 38 befestigt, der in Richtung Andruckstempel 34 belastet durch die Feder 39 verschiebbar im Schweißbalken geführt ist. Die Feder 39 drückt den Drahthalter 38 gegen einen nicht dargestellten Anschlag, so daß der Sickendraht 37 die Niederhalter 36 um ein geringes Maß überragt.

Wird nun, wie in Fig. 4d dargestellt, die Folie 40 durch den Andruckstempel gegen den Schweißbalken 35 gedrückt, so wird zunächst der Sickendraht 37 beaufschlagt und, da die Andruckkraft des Andruckstempels 34 ca. viermal so groß ist wie die Gegenkraft durch die Feder 38, in den Schweißbalken hinein verschoben, bis der Andruckstempel an den ortsfesten Niederhaltern 36 anschlägt und die Folie 40 einklemmt. Auf diese Weise ist die Schweißnaht stets mit der konstanten Kraft durch die Feder 39 belastet und die Folie 40 wird auf beiden Seiten der Schweißnaht durch die Niederhalter 36 gehalten, wodurch mit einfachen Mitteln eine hohe Qualität der Schweißnaht erzielt wird.

## Patentansprüche

1. Vorrichtung zur automatischen Bündelung von Blattgut, insbesondere Banknoten, mit einer Ablageeinrichtung (20), auf der das zu bündelnde Blattgut (10) paßgerecht als Stapel abgelegt wird, einer Schiebeeinrichtung (21), die den Blattgutstapel senkrecht auf eine von einer Einrichtung (30, 31, 32, 33) zugeführte Folie (40) zubewegt, wobei der Stapel (10) mit der Folie (40) teilweise umlegt und einer Transporteinrichtung bestehend aus zwei parallel zueinander und übereinander angeordneten Förderbändern (50, 60) zugeführt wird, die den Stapel zu einer Banderoliereinrichtung (34, 35) so positioniert, daß die Folie (40) von der Banderoliereinrichtung (34, 35) um das rückseitige Ende des Stapels (10) geführt und zu einer Banderole (41) verbunden wird, wodurch ein gebündelter Blattgutstapel (11) erhalten wird, **dadurch gekennzeichnet, daß** die Ablageeinrichtung (20) als Hubtisch ausgebildet ist, der abhängig von der jeweiligen Stapelhöhe höhenverstellt wird, und das untere der beiden Förderbänder (60) automatisch so nachgeregelt wird, daß ein stufenloser Kanal zwischen dem Hubtisch (20) und dem unteren Förderband (60) entsteht und der mit der Folie teilweise umlegte Stapel zwischen den Förderbändern (50, 60) eingeklemmt wird.

2. Vorrichtung nach Anspruch 1, **dadurch gekennzeichnet, daß** die Banderoliereinrichtung einen Schweißbalken (35) und einen gegenüber in einem bestimmten Abstand angeordneten Andruckstempel (34) aufweist, der senkrecht zu dem Schweißbalken bewegbar ist.

3. Vorrichtung nach Anspruch 2, **dadurch gekennzeichnet, daß** der Schweißbalken (35) zwei Niederhalter (36) aufweist, zwischen denen ein elastisch vorgespanntes Heizelement (37) vorgesehen ist.

4. Vorrichtung nach Anspruch 1, **dadurch gekennzeichnet, daß** die Förderbänder (50, 60) von einer Antriebseinrichtung (80) synchron angetrieben werden, die derart ausgeführt ist, daß die Höhenverstellung des unteren Förderbandes (60) die Länge des Zahnriemens (88) der Antriebseinrichtung nicht verändert.

5. Vorrichtung nach Anspruch 1, **dadurch gekennzeichnet, daß** die Förderbänder (50, 60) auf einem angefederten Rollenbett (53, 63) aufliegen.

6. Vorrichtung nach Anspruch 1, **dadurch gekennzeichnet, daß** der Hubtisch (20) den Blattgutstapel (10) gegen eine dem Hubtisch gegenüber angeordnete drehbare Platte (22) drückt und nach Erreichen einer definierten Preßkraft auf das Blattgut die Bewegung des Hubtisches gestoppt wird.

7. Vorrichtung nach Anspruch 1, **dadurch gekennzeichnet, daß** die Schiebeeinrichtung (21) den Stapel (10) von dem Hubtisch (20) zwischen die Förderbänder (50, 60) bewegt und die Schiebeeinrichtung (21) vor der Banderoliereinrichtung (34, 35) stehen bleibt.

8. Vorrichtung nach Anspruch 1, **dadurch gekennzeichnet, daß** der gebündelte Blattgutstapel (11) von der Transporteinrichtung (50, 60) zu einer Übergabeeinrichtung (70) transportiert wird.

9. Vorrichtung nach Anspruch 8, **dadurch gekennzeichnet, daß** die Übergabeeinrichtung (70) eine erste Drehung um eine erste Drehachse (D1) ausführt, wodurch der gebündelte Blattgutstapel (11) auf eine Seitenkante gestellt wird.

10. Vorrichtung nach Anspruch 9, **dadurch gekennzeichnet, daß** die Übergabeeinrichtung eine zweite Drehbewegung um eine zweite Drehachse (D2) ausführt, wobei die Drehbewegungen (D1, D2) von der Übergabeeinrichtung (70) sequentiell ausgeführt werden.

11. Vorrichtung nach Anspruch 10, **dadurch gekennzeichnet, daß** die erste und zweite Drehung mit Hilfe eines Kegelradpaars (73, 74) erfolgt, wobei das Kegelradpaar (73) über eine Welle (72) von einem Motor (71) angetrieben wird und die erste Drehung um die Welle (72) bis zu einem ersten Anschlag erfolgt und die zweite Drehung als Relativbewegung der Kegelräder (73, 74) auf einen Schwenkarm (75) übertragen wird.

12. Vorrichtung nach Anspruch 11, **dadurch gekennzeichnet, daß** der Schwenkarm (75) über einen Hebel (76) und ein Gestänge (77) mit einer Gasdruckfeder (78) verbunden ist.

13. Vorrichtung nach Anspruch 10, **dadurch gekennzeichnet, daß** durch die zweite Drehbewegung eine schiefe Ebene gebildet wird und der gebündelte Blattgutstapel (11) von der schiefen Ebene an ein Transportband (90) übergeben wird, das parallel zu der schiefen Ebene verläuft.

## Claims

1. An apparatus for automatic bundling of sheet material, in particular bank notes, having a deposit device (20) on which sheet material (10) to be bundled is deposited as a precisely fitting stack, a sliding device (21) moving the stack of sheets perpendicularly toward a foil (40) supplied by a device (30, 31, 32, 33) whereby the stack (10) is partly wrapped with the foil (40) and supplied to a transport device consisting of two conveyer belts (50, 60) disposed parallel to each other and one above the other which positions the stack relative to a banding device (34, 35) such that the foil (40) is guided around the back end of the stack (10) by the banding device (34, 35) and connected into a band (41), thereby obtaining a bundled stack of sheets (11), **characterized in that** the deposit device (20) is formed as a lifting table which is vertically adjusted in accordance with the particular stack height, and the lower of the two conveyer belts (60) is readjusted automatically so as to produce a continuous channel between the lifting table (20) and the lower conveyer belt (60) and the stack partly wrapped with the foil is clamped between the conveyer belts (50, 60).

2. An apparatus according to claim 1, **characterized in that** the banding device has a welder terminal (35) and a pressure die (34) disposed opposite at a certain distance and adapted to be moved perpendicular to the welder terminal.

3. An apparatus according to claim 2, **characterized in that** the welder terminal (35) has two holding-down means (36) between which an elastically prestressed heating element (37) is provided.

4. An apparatus according to claim 1, **characterized in that** the conveyer belts (50, 60) are driven in synchronism by a drive device (80) so executed that vertical adjustment of the lower conveyer belt (60) does not change the length of the toothed belt (88) of the drive device.

5. An apparatus according to claim 1, **characterized in that** the conveyer belts (50, 60) rest on a spring-loaded roller bed (53, 63).

6. An apparatus according to claim 1, **characterized in that** the lifting table (20) urges the stack of sheets (10) against a rotatable plate (22) disposed opposite the lifting table and the motion of the lifting table is stopped when a defined pressing force on the sheet material has been reached.

7. An apparatus according to claim 1, **characterized in that** the sliding device (21) moves the stack (10) from the lifting table (20) between the conveyer belts (50, 60), and the sliding device (21) stopping in front of the banding device (34, 35).

8. An apparatus according to claim 1, **characterized in that** the bundled stack of sheets (11) is transported by the transport device (50, 60) to a delivery device (70).

9. An apparatus according to claim 8, **characterized in that** the delivery device (70) executes a first rotation around a first rotation axis (D1), causing the bundled stack of sheets (11) to be set on a side edge.

10. An apparatus according to claim 9, **characterized in that** the delivery device executes a second rotation around a second rotation axis (D2), the rotations (D1, D2) being executed by the delivery device (70) sequentially.

11. An apparatus according to claim 10, **characterized in that** the first and second rotations are effected with the aid of a bevel gear pair (73, 74), the bevel gear pair (73) being driven via a shaft (72) by a motor (71) and the first rotation being effected around the shaft (72) up to a first stop and the second rotation being transmitted as a relative motion of the bevel gears (73, 74) to a swivel arm (75).

12. An apparatus according to claim 11, **characterized in that** the swivel arm (75) is connected via a lever (76) and a linkage (77) with a gas compression spring (78).

13. An apparatus according to claim 10, **characterized in that** the second rotation causes an inclined plane to be formed and the bundled stack of sheets (11) to be delivered from the inclined plane to a transport belt (90) extending parallel to the inclined plane.

## Revendications

1. Dispositif pour la mise en paquets automatique de produits en feuilles, en particulier de billets de banque, avec un dispositif de dépose (20) sur lequel le produit en feuille (10) à mettre en paquet est déposé sous forme de piles, conformément à un repérage, avec un dispositif de poussage (21) qui déplace la pile de produits en feuilles pour l'amener perpendiculairement sur une feuille (40) amenée depuis un dispositif (30, 31, 32, 33), la pile (10) étant partiellement enveloppée avec la feuille (40) et fournie à un dispositif de transport, constitué de deux bandes transporteuses (50, 60) disposées parallèlement l'une à l'autre et l'une au-dessus de l'autre, dispositif qui positionne la pile par rapport à un dispositif de banderolage (34, 35), de sorte que la feuille (40) soit guidée, par le dispositif de banderolage (34, 35), autour de l'extrémité arrière de la pile (10) et est reliée pour former une banderole (41), faisant qu'on obtient une pile de produits en feuilles (11) mise en paquet, **caractérisé en ce que** le dispositif de dépose (20) est réalisé sous la forme d'une table de levage, réglée en hauteur indépendamment de la hauteur de piles respectives, et **en ce que** la bande transporteuse inférieure parmi les deux bandes transporteuses (60) est soumise automatiquement à une reprise de réglage, de sorte qu'un canal progressif continu, entre la table de levage (20) et la bande transporteuse inférieure (60), soit créé et la pile, partiellement enveloppée par la feuille, est enserrée entre les bandes transporteuses (50, 60).

2. Dispositif selon la revendication 1, **caractérisé en ce que** le dispositif de banderolage présente une poutre de soudage (35) et un poinçon de pressage (34), disposé sous un espacement déterminé par rapport à celle-ci, poinçon déplaçable par un écartement par rapport à la poutre de soudage.

3. Dispositif selon la revendication 2, **caractérisé en ce que** la poutre de soudage (35) présente deux éléments abaisseurs (36) entre lesquels est prévu un élément chauffant (37) précontraint.

4. Dispositif selon la revendication 1, **caractérisé en ce que** les bandes transporteuses (50, 60) sont entraînées de façon synchrone par un dispositif d'entraînement (80), réalisé de manière que le réglage en hauteur de la bande transporteuse inférieure (60) ne modifie pas la longueur de la courroie crantée (88) du dispositif d'entraînement.

5. Dispositif selon la revendication 1, **caractérisé en ce que** les bandes transporteuses (50, 60) repose sur un banc à rouleaux (53, 63) monté sur une suspension élastique.

6. Dispositif selon la revendication 1, **caractérisé en ce que** la table de levage (20) presse la pile de produits en feuilles (10) contre une plaque (22) susceptible de tourner, disposée en face de la table de levage et, après atteinte d'une force de pressage définie sur le produit en feuille, le déplacement de la table de levage est stoppé.

7. Dispositif selon la revendication 1, **caractérisé en ce que** le dispositif de poussage (21) déplace la pile (10) de la table de levage (20) entre les bandes transporteuses (50, 60) et le dispositif de poussage (21) reste stationnaire devant le dispositif de banderolage (34, 35).

8. Dispositif selon la revendication 1, **caractérisé en ce que** la pile de produits en feuilles (11) mise en paquets est transportée par le dispositif de transport (50, 60) jusqu'à un dispositif de transfert (70).

9. Dispositif selon la revendication 8, **caractérisé en ce que** le dispositif de transfert (70) effectue une première rotation autour d'un premier axe de rotation (D1), faisant que la pile de produits en feuilles (11) mise en paquets est placée sur une arête latérale.

10. Dispositif selon la revendication 9, **caractérisé en ce que** le dispositif de transfert effectue un deuxième mouvement de rotation autour d'un deuxième axe de rotation (D2), les mouvements de rotation (D1, D2) étant effectués séquentiellement par le dispositif de transfert (70).

11. Dispositif selon la revendication 10, **caractérisé en ce que** la première et la deuxième rotations s'effectuent à l'aide d'une paire de roues coniques (73, 74), la paire de roues coniques (73) étant entraînée par l'intermédiaire d'un arbre (72) depuis un moteur (71) et la première rotation autour de l'arbre (72) s'effectuant jusqu'à une première butée et la deuxième rotation étant transmise sous forme de mouvement relatif des roues coniques (73, 74) sur un bras pivotant (75).

12. Dispositif selon la revendication 11, **caractérisé en ce que** le bras pivotant (75) est relié, par l'intermédiaire d'un levier (76) et d'une tringlerie (70), à un ressort à pression de gaz (78).

13. Dispositif selon la revendication 10, **caractérisé en ce que**, suite au deuxième mouvement de rotation, est formé un plan oblique et la pile de produits en feuilles (11) mise en paquets est transférée du plan oblique à une bande transporteuse (90), s'étendant parallèlement au plan oblique.
